# EUROPÄISCHE PATENTSCHRIFT

(11) **EP 1 250 065 B1**
(45) Veröffentlichungstag und Bekanntmachung des Hinweises auf die Patenterteilung: **07.07.2004**
(21) Anmeldenummer: 00979322.5
(22) Anmeldetag: 18.12.2000
(51) Int. Cl.: A45B 23/00, A45B 17/00

(54) **AN EINEM TRÄGER VERSCHWENKBAR ANGEORDNETER AUSLEGER**
EXTENSION ARM WHICH IS PIVOTALLY MOUNTED ON A SUPPORT
BRAS MONTE PIVOTANT SUR UN SUPPORT

(30) Priorität: 24.01.2000 CH 131002000
(43) Veröffentlichungstag der Anmeldung: 23.10.2002
(73) Patentinhaber: GLATZ AG, CH-8500 Frauenfeld (CH)
(72) Erfinder: GLATZ, Gustav, Adolf, CH-8500 Frauenfeld (CH)
(74) Vertreter: Schmauder, Klaus Dieter
(86) Internationale Anmeldenummer: PCT/CH2000/000667
(87) Internationale Veröffentlichungsnummer: WO 2001/052686

(56) Entgegenhaltungen:
- EP-B- 0 830 074
- DE-A- 3 229 776
- US-A- 2 905 187

## Beschreibung

Die Erfindung betrifft einen an einem Träger um seine Achse verschwenkbar angeordneten Ausleger gemäss Oberbegriff des Anspruches 1. Gemäss einem bevorzugten Ausführungsbeispiel sind ein solcher Ausleger als ausfahrbarer Freiarm und der Träger als Mast eines Freiarmschirmes ausgebildet.

### Stand der Technik

Ein an einem Träger um seine Achse verschwenkbar angeordneter Ausleger ist beispielsweise aus der EP 0 830 074 B1 bekannt, bei dem der Ausleger als ausfahrbarer Freiarm und der Träger als Mast eines Freiarmschirmes ausgestaltet sind. Zur optimalen Schattenausnützung bei wechselndem Sonnenstand kann nicht nur der Mast um seine eigene Achse gedreht werden sondern insbesondere kann auch der Ausleger um seine Achse geschwenkt werden, so dass der Schirm in eine entsprechende Schräglage gebracht und dort arretiert werden kann. Hierzu ist beispielsweise am Ausleger ein Handhebel angebracht, um den Ausleger und damit den Schirm zu verschwenken und dann mittels einer Klemmvorrichtung in der Schwenklage zu arretieren. Nachteilig ist es jedoch, dass der am Ausleger angebrachte Handhebel wegen der in der Regel grossen Höhenlage des Auslegers nur schwer erreichbar ist. Andererseits benötigt ein Verschwenken des Auslegers mit dem Schirmgestell relativ grosse Kräfte, die mit dem kleinen Handhebel nicht oder nur schwerlich aufgebracht werden können. Hinzu kommt, dass ein solcher Handhebel je nach Schirmstellung mehr oder weniger weit in den Benutzerraum hineinragt, was nicht nur unschön aussieht sondern auch eine Verletzungsgefahr für den Benutzer darstellt.

Ähnliches gilt für den Spannhebel der Spannvorrichtung zum Arretieren des Auslegers in der Schwenklage. Zur Verbesserung der Handhabbarkeit ist es bekannt, ein Schneckengetriebe zu verwenden. Ein solches Schneckengetriebe ist nicht nur ein relativ teurer Bauteil sondern gestattet auch nur eine langsame Verstellung und ist schwer zugänglich.

### Darstellung der Erfindung

Aufgabe der Erfindung ist es, einen an einem Träger um seine Achse verschwenkbar angeordneten Ausleger so auszugestalten, dass ein Verschwenken auch bei grösserer Höhenlage des Auslegers und grösseren Massenkräften einfach möglich ist.

Diese Aufgabe wird gelöst durch die kennzeichnenden Merkmale des Anspruches 1. Dadurch, dass der Handhebel als Lenkstange ausgestaltet ist, sind eine grössere Baulänge der Lenkstange und damit eine höhere Anordnung des Auslegers möglich und dennoch steht eine solche Lenkstange nicht hinderlich in den Benutzerraum, sondern liegt in Gebrauchsstellung immer am Träger an, mit dem sie lösbar direkt oder indirekt arretiert ist. Dadurch stellt die Lenkstange kein Hindernis und keine Gefahrenquelle für den Benutzer dar und ist dennoch einfach und kraftschonend zu handhaben.

Vorteilhafte Ausgestaltungen des Auslegers sind in den Ansprüchen 2 bis 14 beschrieben.

Eine besonders einfache Anordnung der Lenkstange am Ausleger ist in Anspruch 2 angegeben. Dabei kann der Rastbolzen unabhängig von der Lenkstange angeordnet und betätigt werden. Vorteilhaft ist es, wenn der Rastbolzen gemäss Anspruch 3 mittels einer Vorspannfeder gegen die Rastausnehmung vorgespannt ist, wodurch eine sichere Verrastung erreicht wird, bei der ein ungewolltes Entrasten des Rastbolzens verhindert ist. Gegebenenfalls kann die Lenkstange gemäss Anspruch 4 gelenkig am Rastbolzen angeordnet sein und zu dessen Betätigung dienen.

Dies erhöht jedoch die Gefahr einer ungewollten Betätigung, die aus Sicherheitsgründen zu vermeiden ist. Vorteilhafter ist deshalb eine Ausgestaltung nach Anspruch 5, wodurch das Zugorgan durch die Lenkstange geschützt angeordnet ist, so dass eine ungewollte Betätigung weitgehend verhindert wird. Dabei kann das Zugorgan ausserhalb der Lenkstange angeordnet sein, vorteilhafter ist jedoch eine Ausgestaltung nach Anspruch 6. Durch die Anordnung des Zugorganes innerhalb der Lenkstange ergibt sich nicht nur eine erhöhte Sicherheit, sondern auch eine verbesserte ästhetische Ausgestaltung.

Für die Betätigung des Zugorganes ergeben sich verschiedene Möglichkeiten. Nach Anspruch 7 kann ein Handgriff der Lenkstange gleichzeitig auch zur Betätigung des Zugorganes dienen. Aus ästhetischen, praktischen und insbesondere sicherheitstechnischen Aspekten ist jedoch gemäss Anspruch 8 die Anordnung einer zusätzlichen, dem Handgriff der Lenkstange zugeordnete Klinke für das Zugorgan bevorzugt.

Um den Ausleger und einen allenfalls daran befestigten Schirm in der verschwenkten Lage zu halten, ist es erforderlich, die Lenkstange am Träger zu arretieren. Hierzu gibt es verschiedene Möglichkeiten, wobei die Anordnung eines Arretiergliedes gemäss Anspruch 9 besonders einfach und bevorzugt ist.

Die Lenkstange kann verschiedene Querschnitte aufweisen. Besonders zweckmässig ist gemäss Anspruch 10 ein D-artiger Querschnitt mit einem gerundeten Teil und einem geraden Basisteil. Dabei ist die Grundstellung vorzugsweise so getroffen, dass der gerade Basisteil dem Träger zugewandt ist.

Für den Ausleger ergeben sich ebenfalls verschiedene Ausgestaltungsmöglichkeiten. So kann er beispielsweise aus Vollprofil bestehen. Vorteilhafter ist jedoch eine Ausgestaltung nach Anspruch 11, wobei die hohle Ausgestaltung die Aufnahme eines Zugorganes beispielsweise zum Öffnen und Schliessen eines Schirmdaches ermöglicht.

Der Träger kann beliebig ausgebildet sein und beispielsweise aus einer Wand oder einem Mast bestehen. Insbesondere für die Anwendung als Freiarmschirm ist die Ausgestaltung nach Anspruch 12 von Vorteil. In diesem Fall ist die Lenkstange gemäss Anspruch 13 zweckmässigerweise an einem zum Mast gehörenden Schlitten arretierbar.

Besonders vorteilhaft ist es, wenn gemäss Anspruch 14 der Ausleger als ausfahrbarer Freiarm und der Träger als Mast eines Freiarmschirmes ausgestaltet sind, so wie dies in den EP-B1 0 741 531 und 0 830 074 beschrieben ist.

### Kurze Beschreibung der Zeichnungen

Vorteilhafte Ausgestaltungen der Erfindung werden nachfolgend am Beispiel eines Freiarmschirmes anhand der Zeichnungen näher beschrieben, dabei zeigen:
- Figur 1: den Freiarmschirm in geschlossener Stellung;
- Figur 2: den Freiarmschirm in geöffneter Stellung;
- Figur 3: die Verbindung des Auslegers mit dem Träger bzw. Mast im Ausschnitt, in grösserem Massstab und teilweise geschnitten;
- Figur 4: eine Lenkstange im Querschnitt;
- Figur 5: den Freiarmschirm vor dem Verschwenken des Auslegers und des Schirmdaches;
- Figur 6: den Ausleger und das Schirmdach in verschwenkter Stellung.

### Wege zur Ausführung der Erfindung und gewerbliche Anwendbarkeit

Abgesehen von der besonderen Ausgestaltung der Verschwenkbarkeit des Auslegers kann der in den Figuren 1 bis 6 dargestellte Freiarmschirm entsprechend den EP-B1 0 741 531 bzw. 0 830 074 ausgestaltet sein.

Der in den Figuren dargestellte Freiarmschirm weist einen beispielsweise in einem Sockel 2 verankerten Mast 4 auf, der als Träger für einen ausfahrbaren Ausleger 6 dient. Dieser ist an einem längs des Mastes 4 verfahrbaren Schlitten 8 über ein Gelenk 10 angeordnet. Der Ausleger 6 stützt sich über einen Verbindungsstab 12 am oberen Ende des Mastes 4 ab. Hierzu ist der Verbindungsstab einerseits über ein Gelenk 14 zwischen den beiden Enden des Auslegers 6 mit diesem verbunden und andererseits über ein weiteres Gelenk 16 mit dem oberen Ende des Mastes 4. Der Schlitten 8 wird mittels einer Kurbel 18 und eines in Figur 3 angedeuteten Umlauforganes 20 längs des Mastes 4 aus einer Ruhestellung der Figur 1, in der der Ausleger 6 am Mast 4 anliegt, in eine ausgefahrene Stellung der Figur 2 auf- und abbewegt. Einzelheiten der Ausgestaltung des Umlauforganes 20 und des Kurbeltriebes 18 können der EP-B1 0 741 531 entnommen werden. Alternative Möglichkeiten des Einund Ausfahrens des Auslegers beschreibt die EP-B1 0 830 074.

Am Ende des Auslegers 6 ist ein Schirmdach 22 angeordnet, das bei eingeholtem Ausleger geschlossen ist, wie in Figur 1 gezeigt und bei ausgefahrenem Ausleger geöffnet ist, wie sich aus Figur 2 ergibt. Für das Öffnen und Schliessen des Schirmdaches ergeben sich ebenfalls verschiedene Möglichkeiten, von denen bevorzugte aus den genannten Druckschriften entnommen werden können.

Einzelheiten bezüglich des Verschwenkens des Auslegers um seine Achse 24 und der hierzu verwendeten Bauteile ergeben sich insbesondere aus Figur 3. Der Ausleger 6 ist rohrförmig ausgestaltet und weist an seinem dem Mast 4 zugewandten Ende einen Lagerring 26 auf, der auf einem Tragglied 28 verschwenkbar gelagert ist. Das Tragglied 28 ist über ein Gelenk 10 verschwenkbar mit dem Schlitten 8 verbunden. In dem hohlen Ausleger 6 kann beispielsweise ein Seilzug 30 zum Oeffnen und Schliessen des Schirmdaches 22 angeordnet sein.

Auf der Aussenseite des Lagerringes 26 ist ein um den Lagerring verschwenkbarer Stellring 32 angeordnet, der in einem Gehäuse 34 einen Rastbolzen 36 trägt. Dieser ist mittels einer Feder 38 gegen den Lagerring 26 bzw. in diesem angeordnete Rastausnehmungen 40 vorgespannt. Der Lagerring 26 weist mehrere über den Umfang verteilte Rastausnehmungen 40 auf, deren Winkellagen den Verstelllagen des Auslegers 6 und damit des Schirmdaches 22 entsprechen. An dem Gehäuse 34 des Rastbolzens 36 ist über einen Lagerbolzen 42 eine Lenkstange 44 angelenkt, die als Rohr ausgebildet ist. Im Inneren der Lenkstange 44 ist ein Zugorgan 46 vorgesehen, das über einen Kupplungsring 48 verschwenkbar mit dem Rastbolzen 36 verbunden ist. Das Zugorgan 46 ragt durch die Lenkstange 44 nach unten und ist dort mit einer Klinke 49 versehen, die einem ösenartigen Handgriff 50 der Lenkstange 44 zugeordnet ist, wie insbesondere aus den Figuren 5 und 6 hervorgeht. Die Lenkstange 44 ist in Ruhestellung über ein gabelartiges Arretierglied 52 mit dem Schlitten 8 und damit mit dem Mast 4 verrastet, wie aus den Figuren 1 und 2 sowie 6 hervorgeht. Durch die gelenkige Anordnung der Lenkstange 44 über den Lagerbolzen 42 am Gehäuse 34 bleibt die Arretierung der Lenkstange 44 an dem Arretierglied 52 auch dann erhalten, wenn der Ausleger 6 aus seiner Ruhestellung der Figur 1 in die ausgefahrene Stellung der Figur 2 gebracht wird bzw. umgekehrt. Die Lenkstange ist in dem gabelartigen Arretierglied 52 längsverschieblich gehalten, um den Bewegungen der Gelenkbolzen 10 und 42 beim Ein- und Ausfahren des Auslegers 6 folgen zu können.

Das Verschwenken des Auslegers 6 und damit des Schirmdaches 22 geschieht folgendermassen. Befindet sich das Schirmdach 22 und damit der Ausleger 6 in der Grundstellung, in der das Schirmdach horizontal steht, so wird die Lenkstange 44 von dem Arretierglied 52 gelöst und über die Klinke 49 und das Zugorgan 46 der Rastbolzen 36 aus der Rastausnehmung 40 gelöst. Dann kann die Lenkstange 44 bei in Ruhe befindlichem Ausleger 6 bzw. horizontalem Schirmdach 22 seitlich so weit verschwenkt werden, wie dies dem späteren Schwenkwinkel des Schirmdaches entspricht und in Figur 5 gezeigt ist. Daraufhin wird der Rastbolzen 36 mit einer versetzten, jedoch nicht näher dargestellten Rastausnehmung 40 in Eingriff gebracht, so dass beim Schwenken der Lenkstange 44 gegen den Schlitten 8 bzw. den Mast 4 der Ausleger 6 und damit das Schirmdach 22 um die vorher gewählte Winkelstellung verschwenkt wird, wie dies in Figur 6 gezeigt ist. Durch Verrasten der Lenkstange 44 mit dem Arretierglied 52 ist die Schwenklage fixiert. Durch Lösen der Lenkstange 44 von dem Arretierglied 52 und Zurückschwenken der Lenkstange 44 in die in Figur 5 gezeigte Stellung kann die Schwenklage des Schirmdaches 22 bzw. des Auslegers 6 rückgängig gemacht werden. Die Lenkstange 44 kann nach Lösen des Rastbolzens 36 mittels des Zugorgans 46 aus der Ausnehmung 40 wieder frei in die Grundstellung zurückgeschwenkt werden, in der die Lenkstange 44 mit dem Arretierglied 52 am Schlitten 8 verrastet. In dieser Stellung rastet auch der Rastbolzen 36 wieder in der entsprechenden Rastausnehmung der Grundstellung am Lagerring 26 ein, so dass der Ausleger 6 bzw. das Schirmdach 22 in der horizontalen Grundstellung fixiert ist.

Die Lenkstange 44 gestattet somit ein einfaches Verschwenken des Auslegers und damit des Schirmdaches, wobei die Länge der Lenkstange so gewählt ist, dass auch bei hochliegendem Ausleger die Lenkstange 44 und der Handgriff 50 leicht zugänglich sind. Die Länge der Lenkstange 44 ermöglicht durch die Hebelübersetzung insbesondere auch ein leichtes Verschwenken des Schirmdaches 22 bzw. des Auslegers 6. Durch diese Ausgestaltung lassen sich rund oder mehreckige Schirme von beispielsweise 3 bis 5 m Durchmesser auf einfache Weise handhaben.

Die Lenkstange weist gemäss Figur 4 einen D-artigen Querschnitt mit einem gerundeten Teil 54 und einem geraden Basisteil 56 auf. Dabei ist die Grundstellung vorzugsweise so getroffen, dass der Basisteil 56 dem Mast 4 bzw. dem Schlitten 8 zugewandt ist. Dadurch lässt sich die Form der Lenkstange dem Profil des Mastes 4 und des Schlittens 8 besser angleichen und sie bietet für den dezentralen duch die Lenkstange geführten Lagerbolzen 42 einen guten Halt.

### BEZUGSZEICHENLISTE

- 2: Sockel
- 4: Mast
- 6: Ausleger
- 8: Schlitten
- 10: Gelenk
- 12: Verbindungsstab
- 14: Gelenk
- 16: Gelenk
- 18: Kurbel
- 20: Umlauforgan
- 22: Schirmdach
- 24: Achse
- 26: Lagerring
- 28: Tragglied
- 30: Seilzug
- 32: Stellring
- 34: Gehäuse
- 36: Rastbolzen
- 38: Feder
- 40: Rastausnehmung
- 42: Lagerbolzen
- 44: Lenkstange
- 46: Zugorgan
- 48: Kupplungsring
- 49: Klinke
- 50: Handgriff
- 52: Arretierglied
- 54: gerundeter Teil
- 56: gerade Basisteil

## Patentansprüche

1. An einem Träger um seine Achse verschwenkbar angeordneter Ausleger (6), der mittels eines Handhebels verschwenkbar und in der Schwenklage arretierbar ist, dadurch gekenn zeichnet, dass der Handhebel als Lenkstange (44) ausgebildet ist, die einerseits in verschiedenen Drehwinkelstellungen mit dem Ausleger (6) verrastbar und andererseits direkt oder indirekt am Träger (4) arretierbar ist.

2. Ausleger nach Anspruch 1, **dadurch gekennzeichnet, dass** die Lenkstange (44) an einem um den Ausleger (6) schwenkbaren Stellring (32) angeordnet ist, der mittels eines Rastbolzens (36) mit Rastausnehmungen (40) des Auslegers (6) verrastbar ist.

3. Ausleger nach Anspruch 2, **dadurch gekennzeichnet, dass** der Rastbolzen (36) mittels einer Vorspannfeder (38) gegen die Rastausnehmungen (40) vorgespannt ist.

4. Ausleger nach Anspruch 3, **dadurch gekennzeichnet, dass** die Lenkstange (44) gelenkig am Rastbolzen (36) zu dessen Betätigung angeordnet ist.

5. Ausleger nach Anspruch 3, **dadurch gekennzeichnet, dass** die Lenkstange (44) gelenkig mit einem Gehäuse (34) des Rastbolzens (36) verbunden ist und ein Zugorgan (46) enthält, welches mit dem Rastbolzen (36) zu dessen Auslösen verbunden ist.

6. Ausleger nach Anspruch 5, **dadurch gekennzeichnet, dass** die Lenkstange (44) mit einer axialen Durchgangsöffnung zur Aufnahme des Zugorganes (46) versehen ist.

7. Ausleger nach Anspruch 5 oder 6, **dadurch gekennzeichnet, dass** das Zugorgan (46) einen vorzugsweise ösenartigen Handgriff (50) aufweist, der dem unteren Ende der Lenkstange (44) angeordnet ist.

8. Ausleger nach Anspruch 5 oder 6, **dadurch gekennzeichnet, dass** das Zugorgan (46) eine Klinke (49) aufweist, die einem Handgriff (50) der Lenkstange (44) zugeordnet ist.

9. Ausleger nach einem der Ansprüche 1 bis 8, **dadurch gekennzeichnet, dass** die Lenkstange (44) über ein Arretierglied (52) am Träger (4) arretierbar ist.

10. Ausleger nach einem der Ansprüche 1 bis 8, **dadurch gekennzeichnet, dass** die Lenkstange (44) einen D-artigen Querschnitt mit einem gerundeten Teil (54) und einem geraden Basisteil (56) aufweist, wobei der Basisteil (56) dem Träger (4) zugewandt ist.

11. Ausleger nach einem der Ansprüche 1 bis 10, **dadurch gekennzeichnet, dass** der Ausleger (6) hohl und zur Aufnahme eines Zugorgans (30) ausgebildet ist.

12. Ausleger nach einem der Ansprüche 1 bis 11, **dadurch gekennzeichnet, dass** der Ausleger (6) um seine Achse (24) drehbar an einem Tragglied (28) angeordnet ist, das gelenkig mit einem Schlitten (8) verbunden ist, der längs des einen Mast (4) aufweisenden Trägers verfahr- und arretierbar ist.

13. Ausleger nach Anspruch 12, **dadurch gekennzeichnet, dass** die Lenkstange (44) an dem Schlitten (8) arretierbar ist.

14. Ausleger nach einem der Ansprüche 1 bis 13, **dadurch gekennzeichnet, dass** der Ausleger (6) als ausfahrbarer Freiarm und der Träger (4) als Mast eines Freiarmschirmes ausgebildet sind.

## Claims

1. An extension arm (6) which is arranged on a support such that it can be pivoted about its axis and which can be pivoted, and arrested in the pivoted position, by means of a hand lever, **characterized in that** the hand lever is designed as a guide rod (44) which, on the one hand, can be latched to the extension arm (6) in different angle-of-rotation positions and, on the other hand, can be arrested directly or indirectly on the support (4).

2. The extension arm as claimed in claim 1, **characterized in that** the guide rod (44) is arranged on an adjustment ring (32) which can be pivoted about the extension arm (6) and can be latched to latching recesses (40) of the extension arm (6) by means of a latching bolt (36).

3. The extension arm as claimed in claim 2, **characterized in that** the latching bolt (36) is prestressed toward the latching recesses (40) by means of a prestressing spring (38).

4. The extension arm as claimed in claim 3, **characterized in that** the guide rod (44) is arranged in an articulated manner on the latching bolt (36) in order to actuate the latter.

5. The extension arm as claimed in claim 3, **characterized in that** the guide rod (44) is connected in an articulated manner to a housing (34) of the latching bolt (36) and contains a traction element (46) which is connected to the latching bolt (36) for the release of the latter.

6. The extension arm as claimed in claim 5, **characterized in that** the guide rod (44) is provided with an axial through-passage opening for accommodating the traction element (46).

7. The extension arm as claimed in claim 5 or 6, **characterized in that** the traction element (46) has a preferably eyelet-like handle (50) which is arranged [lacuna] the bottom end of the guide rod (44).

8. The extension arm as claimed in claim 5 or 6, **characterized in that** the traction element (46) has a catch (49) which is assigned to a handle (50) of the guide rod (44).

9. The extension arm as claimed in one of claims 1 to 8, **characterized in that** the guide rod (44) can be arrested on the support (4) via an arresting member (52).

10. The extension arm as claimed in one of claims 1 to 8, **characterized in that** the guide rod (44) has a D-like cross section with a rounded part (54) and a rectilinear base part (56), the base part (56) being directed toward the support (4).

11. The extension arm as claimed in one of claims 1 to 10, **characterized in that** the extension arm (6) is hollow and designed for accommodating a traction element (30).

12. The extension arm as claimed in one of claims 1 to 11, **characterized in that** the extension arm (6) is arranged on a supporting member (28) such that it can be rotated about its axis (24), said supporting member being connected in an articulated manner to a carriage (8) which can be displaced, and arrested, along the support, which has a pole (4).

13. The extension arm as claimed in claim 12, **characterized in that** the guide rod (44) can be arrested on the carriage (8).

14. The extension arm as claimed in one of claims 1 to 13, **characterized in that** the extension arm (6) is designed as an extensible free arm and the support (4) is designed as a pole of a free-arm sunshade.

## Revendications

1. Bras (6) monté pivotant autour de son axe sur un support, qui peut pivoter au moyen d'un levier manuel et peut être bloqué dans la position basculée,
**caractérisé en ce que**
le levier manuel est configuré sous forme de barre de commande (44), qui d'une part peut être verrouillée dans différentes positions d'angles de rotation avec le bras (6) et d'autre part peut être bloquée directement ou indirectement au niveau du support (4).

2. Bras selon la revendication 1,
**caractérisé en ce que**
la barre de commande (44) est disposée au niveau d'une bague d'arrêt (32) pivotante autour du bras (6) et qui peut être immobilisée au moyen d'une goupille d'arrêt (36) du bras (6) dotée de cavités d'arrêt (40).

3. Bras selon la revendication 2,
**caractérisé en ce que**
la goupille d'arrêt (36) est précontrainte contre les cavités d'arrêt (40) au moyen d'un ressort de précontrainte (38).

4. Bras selon la revendication 3,
**caractérisé en ce que**
la barre de commande (44) est disposée de façon articulée au niveau de la goupille d'arrêt (36) afin de permettre son actionnement.

5. Bras selon la revendication 3,
**caractérisé en ce que**
la barre de commande (44) est reliée de façon articulée avec un boîtier (34) de la goupille d'arrêt (36) et contient un élément de traction (46), qui est relié à la goupille d'arrêt (36) afin de permettre son déblocage.

6. Bras selon la revendication 5,
**caractérisé en ce que**
la barre de commande (44) est pourvue d'une ouverture traversante axiale permettant de loger l'élément de traction (46).

7. Bras selon la revendication 5 ou 6,
**caractérisé en ce que**
l'élément de traction (46) présente une poignée (50) de préférence en forme d'anneau, disposée au niveau de l'extrémité inférieure de la barre de commande (44).

8. Bras selon la revendication 5 ou 6,
**caractérisé en ce que**
l'élément de traction (46) présente une clanche (49) associée à une poignée (50) de la barre de commande (44).

9. Bras selon l'une des revendications 1 à 8,
**caractérisé en ce que**
la barre de commande (44) peut être bloquée par le biais d'un élément de blocage (52) au niveau du support (4).

10. Bras selon l'une des revendications 1 à 8,
**caractérisé en ce que**
la barre de commande (44) présente une section transversale en forme de D comportant une partie arrondie (54) et une partie de base rectiligne (56), la partie de base (56) étant tournée vers le support (4).

11. Bras selon l'une des revendications 1 à 10,
**caractérisé en ce que**
le bras (6) est configuré de façon creuse et de façon à permettre le logement d'un élément de traction (30).

12. Bras selon l'une des revendications 1 à 11,
**caractérisé en ce que**
le bras (6) est monté pivotant autour de son axe (24) au niveau d'un élément de support (28), qui est relié de façon articulée avec un coulisseau (8), qui peut être déplacé et bloqué le long du support présentant un mât (4).

13. Bras selon la revendication 12,
**caractérisé en ce que**
la barre de commande (44) peut être bloquée au niveau du coulisseau (8).

14. Bras selon l'une des revendications 1 à 13,
**caractérisé en ce que**
le bras (6) est configuré sous forme de bras libre déployable et le support (4) sous forme de mât d'un parasol à bras libre.
